# EUROPÄISCHE PATENTSCHRIFT

(11) **EP 1 332 325 B1**
(45) Veröffentlichungstag und Bekanntmachung des Hinweises auf die Patenterteilung: **07.06.2006**
(21) Anmeldenummer: 01982413.5
(22) Anmeldetag: 09.10.2001
(51) Int. Cl.: F25D 21/00, G05D 23/19

(54) **KÄLTEGERÄT MIT ABTAU-AUTOMATIK**
REFRIGERATING DEVICE WITH AN AUTOMATIC DEFROSTING SYSTEM
APPAREIL FRIGORIFIQUE A DEGIVRAGE AUTOMATIQUE

(30) Priorität: 27.10.2000 DE 10053422
(43) Veröffentlichungstag der Anmeldung: 06.08.2003
(73) Patentinhaber: BSH Bosch und Siemens Hausgeräte GmbH, 81739 München (DE)
(72) Erfinder: REISINGER, Hans-Georg, 89257 Illertissen (DE)
(86) Internationale Anmeldenummer: PCT/EP2001/011660
(87) Internationale Veröffentlichungsnummer: WO 2002/035165

(56) Entgegenhaltungen:
- EP-A- 0 142 663
- DE-A- 2 629 595
- DE-A- 2 711 602
- GB-A- 2 133 867
- US-A- 4 884 414
- US-A- 6 032 471
- PATENT ABSTRACTS OF JAPAN vol. 017, no. 322 (M-1432), 18. Juni 1993 (1993-06-18) & JP 05 034050 A (NIPPONDENSO CO LTD), 9. Februar 1993 (1993-02-09)

## Beschreibung

Die vorliegende Erfindung betrifft ein Kältegerät gemäß dem Oberbegriff des Anspruchs 1. Derartige Kältegeräte, auch als No-Frost-Kältegerat bezeichnet, werden z.B. als Haushaltskühlschränke oder -gefriergeräte eingesetzt. Die Verdampfer derartiger Kältegeräte sind mit Heizeinrichtungen ausgestattet, die von Zeit zu Zeit betrieben werden, um den Verdampfer auf eine Temperatur oberhalb von 0°C zu erwärmen und so Reif zum Schmelzen zu bringen, der sich im Laufe des Betriebs auf dem Verdampfer niederschlägt und dessen Kühlleistung beeinträchtigt.

Um ein solches Kältegerät wirtschaftlich zu betreiben, muss ein Kompromiss zwischen zuwiderlaufenden Anforderungen gefunden werden. Zum einen ist es für eine hohe Kühlleistung des Verdampfers günstig, wenn sich so wenig Reif wie möglich darauf befindet, andererseits wird für den Abtauzyklus erhebliche Energie benötigt, um den Verdampfer über den Gefrierpunkt zu erwärmen, den Reif abzutauen und anschließend den Verdampfer wieder auf seine Betriebstemperatur abzukühlen. Außerdem kann während des Abtauens der Verdampfer nicht kühlen.

Die Dicke einer Reifschicht auf einem Verdampfer direkt zu messen, um sie als Kriterium für die Notwendigkeit eines Abtauvorgangs heranzuziehen, ist schwierig und hat bisher noch keine praktische Anwendung gefunden. In den meisten praktischen Anwendungen wird daher zum Steuern der Abtau-Automatik die Betriebszeit des Kältegeräts gemessen, und ein Abtauvorgang wird eingeleitet, wenn eine vorgegebene Zeitspanne verstrichen ist. Eine rein an der Betriebszeit orientierte Steuerung kann selbstverständlich unterschiedlichen Anwendungsbedingungen eines Kältegerätes nicht Rechnung tragen. So kann die Reifmenge, die sich in einer gegebenen Zeit in einem Haushaltskühlschrank ansammelt, stark variieren, je nachdem, wie oft und wie lange die Tür des Kühlschranks geöffnet wird und wie hoch der Feuchtigkeitsgehalt der dabei in den Kühlschrank eindringen Außenluft ist. Es ist daher in US-A-4 251 988 ein adaptives Verfahren zur Abtausteuerung vorgeschlagen worden, bei dem eine Steuereinrichtung aus der Dauer eines Abtauvorgangs auf die Reifmenge bzw. Schichtdicke zurückschließt, die zu Beginn des Abtauvorgangs am Verdampfer vorhanden gewesen sein muss, und die die Zeitspanne zwischen zwei Abtauvorgängen verkürzt, wenn diese Menge größer als ein Grenzwert gewesen ist, und die die Zeitspanne verlängert, wenn diese Menge kleiner als ein Grenzwert gewesen ist, um so zu erreichen, dass das Abtauen immer bei einer vorgegebenen Schichtdicke stattfindet. Der Nachteil einer solchen Steuerung ist, dass sie notwendigerweise hinter langfristigen Änderungen der Betriebsbedingungen eines Kältegeräts hinterher hinkt. So gelangt z.B. im Sommer, bei relativ hohen Außentemperaturen und wenn in einer Wohnung, in der ein solches Kältegerät aufgestellt ist, im allgemeinen nicht geheizt wird, mit jedem Öffnen eine relativ große Feuchtigkeitsmenge in das Gerät. Die bekannte adaptive Abtau-Automatik stellt sich somit im Laufe der Zeit auf relativ kurze Zeitabstände zwischen zwei Abtauvorgängen ein. Wenn im Winter in den Wohnungen wieder geheizt wird und die Umgebungstemperatur eines solchen Kältegeräts typischerweise niedriger und die Luftfeuchtigkeit geringer ist, so ist auch der Feuchtigkeitseintrag geringer, und die Automatik geht allmählich zu längeren Zeitintervallen zwischen zwei Abtauvorgängen über. In den Übergangszeiten ist eine optimale Steuerung jedoch nicht gegeben.

Aus der US 6,032,471 ist ein Verfahren zum Abtauen des Verdampfers eines Kältegerätes bekannt, bei dem der Abtauvorgang aufgrund der gemessenen Temperatur des Verdampfers beginnt. Für den Abtauvorgang wird eine Heizeinrichtung des Kältegerätes eingeschaltet. Abhängig von den während des Abtauvorgangs gemessenen Temperaturen innerhalb und außerhalb des Kältegerätes, sowie der Anzahl der Öffnungen der Tür des Kältegerätes, wird zusätzlich noch ein Ventilator des Kältegeräts eingeschaltet.

Bei größeren Kälteanlagen wird auch eine temperaturabhängige Steuerung der Abtau-Automatik eingesetzt. So ist es z.B. bekannt, die Verdampfungstemperatur und die Lufttemperatur am Verdampfereintritt oder -austritt eines luftdurchströmten Verdampfers zu messen und einen Abtauvorgang immer dann auszulösen, wenn die Differenz dieser zwei Temperaturen einen unmittelbar nach einem Abtauvorgang gemessenen Anfangswert um einen vorgegebenen Prozentsatz überschreitet.

Diese Technik vermeidet zwar Fehlregelungen in dem Fall, so sich die im Laufe der Zeit in das Kältegerät eingetragene Feuchtigkeitsmenge ändert, sie hat aber den Nachteil, dass sie nicht in der Lage ist, eine Veränderung der Umgebunsgtemperatur und damit des Kühlbedarfs zu berücksichtigen. Wenn die Temperatur in der Umgebung eines in dieser Weise geregelten Kältegeräts ansteigt, so wächst auch der Wärmeeintrag in dessen Kühlraum und damit die Differenz zwischen Verdampfungstemperatur und Lufttemperatur. In einem solchen Fall löst die Automatik einen Abtauvorgang aus, noch bevor dieser tatsächlich notwendig ist. Wenn die Umgebungstemperatur fällt, so wird der Abtauvorgang über das ökonomisch sinnvolle Maß hinaus verzögert.

Ein ähnliches Problem ergibt sich bei einer Änderung der Reglerstellung. Wenn diese auf eine niedrigere Solltemperatur im Kühlraum des Kältegeräts eingestellt wird, so führt dies ebenfalls zu einer Zunahme der Temperaturdifferenz, mit der Folge, dass ein Abtauvorgang und damit eine Erwärmung des Kühlraums ausgerechnet dann herbei geführt wird, wenn der Benutzer eigentlich eine stärkere Abkühlung erreichen wollte.

Aufgabe der vorliegenden Erfindung ist, ein Kältegerät mit Abtau-Automatik anzugeben, das auch bei Änderungen der Außentemperatur oder der von einem Benutzer eingestellten Soll-Temperatur des Kühlraums einen günstigen Zeitabstand der Abtauvorgänge wahrt.

Diese Aufgabe wird bei einem Kältegerät erreicht, das die Merkmale des Anspruchs 1 aufweist.

Die Steuerschaltung kann in einfacher Weise mit einem Speicher realisiert werden, der Werte des Grenzwerts für verschiedene Paare von Außen- und Kühlraumtemperatur aufnimmt. Um den Umfang dieses Speichers gering halten zu können und trotzdem eine feinfühlige Regelung des Abtauzeitpunkts zu erreichen, kann die Steuerschaltung ferner eine Interpolationseinheit zum Berechnung des Grenzwerts für Paare von vom ersten und dritten Sensor gemessenen Temperaturen anhand der in den Speicher aufgenommenen Werte umfassen.

Die Grenzwerte sind für alle Paare von Außen- und Kühlraumtemperatur vorzugsweise so gewählt, dass sie einer vorgegebenen Reifschichtdicke am Verdampfer entsprechen. Diese Werte können z.B. an einem Prototypen des Kältegeräts unter standardisierten Einsatzbedingungen gemessen werden, und die so erhaltenen Grenzwerte sind in den Steuereinrichtungen der vom Hersteller ausgelieferten Kältegeräte gespeichert.

Denkbar ist auch, die Steuereinrichtung so auszubilden, dass sie in der Lage ist, diese Grenzwerte zu verändern.

Vorzugsweise ist die Steuereinrichtung in der Lage, die von der Heizeinrichtung zum Abtauen des Verdampfers benötigte Zeit zu messen und so einen Rückschluß über die tatsächlich am Verdampfer vorhandene Reifmenge oder -schichtdicke zu gewinnen. Wenn die zum Abtauen benötigte Zeit von einem der optimalen Reifmenge entsprechenden Sollwert abweicht, verändert die Steuereinrichtung die Grenzwerte des zweiten Sensors so, dass die zum Abauen benötigte Zeit gegen den Sollwert konvergiert. Das heißt, wenn das Abtauen zu lange dauert, wird der Grenzwert der Temperaturdifferenz herabgesetzt, wenn es nicht lange genug dauert, wird er heraufgesetzt.

Vorzugsweise erfolgt eine solche Anpassung der Grenzwerte selektiv nur bei denjenigen Grenzwerten, die Paaren von Außen- und Kühlraumtemperatur zugeordnet sind, die nur einen geringen Abstand von dem Außentemperatur-Kühlraumtemperatur-Paar haben, bei dem die Messung der Abtauzeit vorgenommen wurde. Durch diese selektive Nachregelung erwirbt ein erfindungsgemäßes Kältegerät im Laufe seines Betriebs einen Satz von Grenzwerten des zweiten Temperatursensors, der absolut flexibel an die spezifischen Einsatzbedingungen des Kältegeräts angepaßt ist.

Weitere Merkmale und Vorteile der Erfindung ergeben sich aus der nachfolgenden Beschreibung eines Ausführungsbeispiels mit Bezug auf die beigefügten Figuren. Es zeigen:
Fig. 1 eine stark schematisierte Darstellung eines erfindungsgemäßen Kältegeräts; und
Fig. 2 ein Flußdiagramm eines von der Steuereinrichtung des Kältegeräts ausgeführten Steuerverfahrens.

Fig. 1 zeigt in einer stark schematisierten Darstellung ein Kältegerät mit einem isolierenden Gehäuse 1, das einen Kühlraum 2 umschließt. Von einem Kältemittelkreislauf des Kältegeräts sind in der Figur ein Verdampfer 3 im Innern des Kühlraums und ein Kompressor 4 gezeigt, der den Verdampfer 3 mit verflüssigtem Kältemittel versorgt und verdampftes Kältemittel daraus absaugt. Ein erster Sensor 5 ist im Kühlraum zum Erfassen von dessen Temperatur Ti angeordnet. Ein zweiter Temperatursensor 6 befindet sich am Verdampfer 3 in der Nähe des Kältemitteleingangs, um die Verdampfungstemperatur Tᵥ des Kältemittels zu messen. Ein dritter Sensor 7 zum Messen der Außentemperatur Tₑ ist außerhalb des Gehäuses 1 angeordnet. Alle drei Sensoren sind mit einer Steuereinrichtung, hier einem Mikroprozessor 8 verbunden. Der Mikroprozessor 8 regelt den Betrieb des Kompressors 4 anhand der vom ersten Sensor 5 gemessenen Temperatur Tᵢ, und er steuert den Betrieb eines am Verdampfer 3 angeordneten Heizelements 9 anhand der von allen drei Sensoren 5, 6, 7 gemessenen Temperaturen und einem Satz von Grenzwerten, der in einem anderen Mikroprozessor 8 angeschlossenen Speicher 10 gespeichert ist.

Das vom Mikroprozessor 8 zum Steuern des Betriebs der Heizeinrichtung 9 durchgeführte Verfahren wird anhand des Flußdiagramms von Fig. 2 beschrieben.

In einem ersten Schritt S1 erfasst der Mikroprozessor 8 die von den Sensoren 5, 6, 7 gemessenen Temperaturen Tᵢ des Innenraums, Tₑ der Umgebung und Tᵥ des Verdampfers. In Schritt S2 ermittelt er einen den gemessenen Werten von Tᵢ, Tₑ zugeordneten Grenzwert Tₗᵢₘ der Verdampfertemperatur. Diese Ermittlung kann z.B. erfolgen, indem der Mikroprozessor 8 unter den Paaren von Innen- und Außentemperatur zu denen ein Grenzwert im Speicher 10 gespeichert ist, das dem gemessenen Paar von Innen- und Außentemperatur am nächsten liegende ermittelt und dessen Grenzwert als den zugeordneten Grenzwert annimmt. Denkbar ist auch, die gemessenen Temperaturwerte jeweils bis zum nächsthöheren oder nächstniedrigeren Temperaturwert zu runden, zu dem im Speicher 10 ein Grenzwert vorhanden ist.

Eine Alternative ist, dass der Mikroprozessor 8 zu einem Paar (Tᵢ, Tₑ) von gemessenen Innen- und Außentemperaturen diejenigen vier Paare (Tᵢ₋, Tₑ₋), (Tᵢ₋, Tₑ₊), (Tᵢ₊, Tₑ₋) und (Tᵢ₊, Tₑ₊) ermittelt, für die Tᵢ₋ (Tₑ₋) jeweils der zu Tᵢ (Tₑ) nächst kleinere und Tᵢ₊ (Tₑ₊) der zu Tᵢ (Tₑ) nächstgrößere Temperaturwert ist, zu dem in dem Speicher 10 ein Grenzwert gespeichert ist, und dass der Mikroprozessor den Grenzwert für (Tᵢ, Tₑ) durch Interpolation der Grenzwerte zu (Tᵢ₋, Tₑ₋), (Tᵢ₋, Tₑ₊), (Tᵢ₊, Tₑ₋) und (Tᵢ₊, Tₑ₊) bestimmt.

In Schritt S3 wird der gefundene Grenzwert Tₗᵢₘ mit der Verdampfertemperatur Tᵥ verglichen. Wenn die Verdampfertemperatur höher als der Grenzwert ist, wird gefolgert, dass ein Abtauen noch nicht notwendig ist, und das Verfahren kehrt an den Anfang zurück. Wenn die Verdampfertemperatur Tᵥ niedriger als der Grenzwert ist, so wird angenommen, dass sich auf dem Verdampfer einen Reifschicht gebildet hat, die abgetaut werden muß. Folglich setzt der Mikroprozessor 8 in Schritt S4 einen Zeitgeber auf 0 und beginnt, die Heizeinrichtung 9 mit Strom zu versorgen, um den Verdampfer 3 abzutauen. Sobald die vom zweiten Sensor gemessene Temperatur Tᵥ über 0°C steigt, wird angenommen, dass der Verdampfer abgetaut ist, die Stromversorgung der Heizeinrichtung 9 wird unterbrochen und der Mikroprozessor 8 liest den Zeitgeber aus, um die Dauer t des Abtauvorgangs zu erfahren (Schritt S5). In Schritt S6 wird die Dauer t mit einem ersten Grenzwert verglichen. Wenn die Dauer t größer als dieser Grenzwert lim1 ist, wird in Schritt S7 der in Schritt S2 aus dem Speicher 10 gelesene Grenzwert reduziert. Alle anderen Grenzwerte im Speicher bleiben unverändert. Wenn t kleiner als der Sollwert lim1 ist, folgt im Schritt S8 ein Vergleich der Zeitdauer t mit einem kleineren Sollwert lim2. Wenn die Zeitdauer t diesen Sollwert unterschreitet, wird in Schritt S9 der in Schritt S2 ermittelte Grenzwert Tₗᵢₘ im Speicher 8 heraufgesetzt.

Wenn t zwischen den zwei Grenzwerten lim1 und lim2 liegt, so bedeutet dies, dass die Abtau-Zeitdauer im gewünschten, vorgegebenen Rahmen liegt, und Tₗᵢₘ bleibt unverändert. Die Herabsetzung oder Heraufsetzung von Tₗᵢₘ in den Schritten S7 bzw. S9 kann erfolgen durch Subtrahieren bzw. Addieren eines fest vorgegebenen, kleinen positiven Wert oder durch Subtrahieren oder Addieren eines zur Differenz zwischen t und dem Sollwert lim1 oder lim2 proportionalen Werts. Auch eine Verringerung oder Vergrößerung durch Multiplizieren bzw. Dividieren mit einem vorgegebenen festen oder zur Differenz proportionalen Faktor kommt in Betracht. Alternativ besteht auch die Möglichkeit, einen einzigen Sollwert an Stelle der zwei Sollwerte lim1 und lim2 zu verwenden, und den Schritt S7 durchzuführen, wenn t den Sollwert überschreitet und den Schritt S9 durchzuführen, wenn t den Sollwert unterschreitet.

Falls der Grenzwert Tₗᵢₘ wie oben angegeben durch Interpolation bestimmt worden ist, werden alle Grenzwerte im Speicher 10, die in die Interpolation eingegangen sind, in der oben beschriebenen Weise angepaßt. Dabei ist das Ausmaß der Anpassung eines Grenzwerts sinnvollerweise proportional zu dem Gewicht, mit dem der Grenzwert in die Interpolation eingegangen ist.

Mit dem oben beschriebenen Verfahren wird im Laufe der Zeit für jede durch ein Paar (aus einer Außentemperatur Tₑ und einer Innen- oder Kühlraumtemperatur Tᵢ) definierte Einsatzbedingung des Kältegeräts ein Grenzwert Tₗᵢₘ für die Verdampfertemperatur erhalten, die exakt einer vorgegebenen Solldicke einer Reifschicht auf dem Verdampfer 3 entspricht. Änderungen der Einsatzbedingungen, sei es durch Schwankungen der Außentemperatur Tₑ oder weil ein Benutzer zwischen zwei Abtauvorgängen eine veränderte Kühlraumtemperatur Tᵢ einstellt, können nicht mehr zu Störungen im Rhythmus der Abtauvorgänge führen, da zu allen Kombinationen dieser Temperaturen die geeignete Verdampfer-Grenztemperatur Tᵥ als Grenzwert in dem Speicher 10 gespeichert ist. Die Abtausteuerung ist somit völlig zeitunabhängig. Sie führt keine überflüssigen Abtauvorgänge durch, wenn, z.B. aufgrund einer zeitweiligen Abwesenheit der Benutzer, die Tür des Kältegeräts nicht geöffnet wird und keine Feuchtigkeit in dessen Inneres eindringen und Reif auf dem Verdampfer bilden kann. Falls die Tür längere Zeit offen bleibt und dementsprechend mehr Feuchtigkeit als üblich in das Gerät eindringt, wird dementsprechend öfter abgetaut. Eine Veränderung des Verhaltens der Steuerung, die bei anschließendem Normalbetrieb zu einer unangepaßten Steuerung führen könnte, ist damit nicht verbunden.

## Patentansprüche

1. Kältegerät mit einem Kühlraum (2), einem am Kühlraum (2) angeordneten Verdampfer (3) für ein Kältemittel, einem ersten Sensor (5) zum Erfassen einer Temperatur (Tᵢ) des Kühlraums (2), einem zweiten Sensor (6) zum Erfassen einer Temperatur (Tᵥ) des Kältemittels, einem dritten Sensor (7) zum Erfassen einer Außentemperatur (Tₑ), einer Heizeinrichtung (9) für den Verdampfer (3) und einer Steuereinrichtung (8) zum Betreiben der Heizeinrichtung (9) in Abhängigkeit von den von dem ersten (5), dem zweiten (6) und dem dritten Sensor (7) gemessenen Temperaturen (Tᵢ, Tᵥ, Tₑ), die derart eingerichtet ist, die Heizeinrichtung (9) zu aktivieren, wenn die von dem zweiten Sensor (6) gemessene Temperatur (Tᵥ) einen Grenzwert (Tₗᵢₘ) unterschreitet,
**dadurch gekennzeichnet, dass** das Kältegerät derart eingerichtet ist, **dass**
der Grenzwert (Tₗᵢₘ) in Abhängigkeit von dernersten (5) und dem dritten Sensor (7) gemessenen Temperaturen (Tᵢ, Tₑ) festgelegt wird.

2. Kältegerät nach Anspruch 1, **dadurch gekennzeichnet, dass** die Steuereinrichtung (8) einen Speicher (10) umfasst, der Werte des Grenzwerts (Tₗᵢₘ) für verschiedene Paare von Außen- und Kühlraumtemperatur aufnimmt.

3. Kältegerät nach Anspruch 2, **dadurch gekennzeichnet, dass** die Steuereinrichtung (8) eine Interpolationseinheit zum Berechnen des Grenzwerts für Paare von vom ersten (5) und dritten Sensor (7) gemessenen Temperaturen (Tᵢ, Tₑ) anhand der in den Speicher (10) aufgenommenen Werte umfasst.

4. Kältegerät nach einem der vorhergehenden Ansprüche, **dadurch gekennzeichnet, dass** die Grenzwerte (Tₗᵢₘ) für alle Paare von Außen- und Kühlraumtemperatur (Tᵢ, Tₑ) so gewählt sind, dass sie einer vorgegebenen Reifdicke am Verdampfer (3) entsprechen.

5. Kältegerät nach einem der Ansprüche 1 bis 4, **dadurch gekennzeichnet, dass** die Grenzwerte (Tₗᵢₘ) des zweiten Temperatursensors (6) durch die Steuereinrichtung (8) veränderbar sind.

6. Kältegerät nach Anspruch 5, **dadurch gekennzeichnet, dass** die Steuereinrichtung (8) in der Lage ist, die von der Heizeinrichtung (9) zum Abtauen des Verdampfers (3) benötigte Zeit (t) zu messen und bei Abweichung dieser Zeit von einem Sollwert (lim1, lim2) die Grenzwerte (Tₗᵢₘ) des zweiten Sensors (6) so zu verändern, dass die zum Abtauen benötigte Zeit (t) gegen den Sollwert konvergiert.

7. Kältegerät nach Anspruch 6, **dadurch gekennzeichnet, dass** wenn bei einem gegebenen Paar von Außen- und Kühlraumtemperatur (Tᵢ, Tₑ) die zum Abtauen benötigte Zeit (t) von dem Sollwert (lim1, lim2) abweicht, die Steuereinrichtung (8) die Grenzwerte von dem gegebenen Paar benachbarten Temperaturpaaren stärker verändert als die von weiter entfernten.

## Claims

1. Refrigerating appliance with a cooling chamber (2), an evaporator (3), which is arranged at the cooling chamber (2), for a refrigerant, a first sensor (5) for detecting a temperature (Tᵢ) of the cooling chamber (2), a second sensor (6) for detecting a temperature (Tᵥ) of the refrigerant, a third sensor (7) for detecting an external temperature (Tₑ), a heating device (9) for the evaporator (3) and a control device (9) for operating the heating device (9) in dependence on the temperatures (Tᵢ, Tᵥ, Tₑ) measured by the first sensor (5), the second sensor (6) and the third sensor (7), which device is equipped for activating the heating device (9) when the temperature (Tᵥ) measured by the second sensor (6) falls below a limit value (Tₗᵢₘ), **characterised in that** the refrigerating appliance is equipped in such a manner that the limit value (Tₗᵢₘ) is fixed in dependence on the temperatures (Tᵢ, Tₑ) measured by the first sensor (5) and the third sensor (7).

2. Refrigerating appliance according to claim 1, **characterised in that** the control device (8) comprises a memory (10) which records values of the limit value (Tₗᵢₘ) for different pairs of external and cooling space temperatures.

3. Refrigerating appliance according to claim 2, **characterised in that** the control device (8) comprises an interpolation unit for calculating the limit value for pairs of temperatures (Tᵢ, Tₑ), which are measured by the first sensor (5) and the third sensor (7), on the basis of the values recorded in the memory (10).

4. Refrigerating appliance according to one of the preceding claims, **characterised in that** the limit values (Tₗᵢₘ) for all pairs of external and cooling chamber temperatures (Tᵢ, Tₑ) are so selected that they correspond with a predetermined frost thickness at the evaporator (3).

5. Refrigerating appliance according to one of claims 1 to 4, **characterised in that** the limit values (Tₗᵢₘ) of the second temperature sensor (6) are variable by the control device (8).

6. Refrigerating appliance according to claim 5, **characterised in that** the control device (8) is in a position of measuring the time (t) required by the heating device (9) for thawing the evaporator (3) and in the case of deviation of this temperature from a target value (lim1, lim2) so changing the limit values (Tₗᵢₘ) of the sensor (6) that the time (t) required for thawing converges towards the target value.

7. Refrigerating appliance according to claim 6, **characterised in that** if in the case of a given pair of external and cooling chamber temperatures (Tᵢ, Tₑ) the time (t) required for the thawing deviates from the target value (lim1, lim2) the control device (8) changes the limit values of temperature pairs, which are adjacent to the given pair, more strongly than those more remote.

## Revendications

1. Appareil frigorifique comprenant une chambre de refroidissement (2), un évaporateur (3) pour un réfrigérant, disposé avec la chambre de refroidissement (2), un premier capteur (5) pour saisir une température (Tᵢ) de la chambre de refroidissement (2), un deuxième capteur (6) pour saisir une température (Tᵥ) du réfrigérant, un troisième capteur (7) pour saisir une température extérieure (Tₑ), un dispositif de chauffage (9) pour l'évaporateur (3) et un dispositif de commande (8) pour le fonctionnement du dispositif de chauffage (9) en fonction des températures (Tᵢ, Tᵥ, Tₑ) mesurées par le premier capteur (5), le deuxième capteur (6) et le troisième capteur (7), ce dispositif de commande étant conçu de manière à activer le dispositif de chauffage (9) lorsque la température (Tᵥ) mesurée par le deuxième capteur (6) passe en dessous d'une valeur limite (Tₗᵢₘ),
**caractérisé en ce que** l'appareil frigorifique est conçu de telle manière que la valeur limite (Tₗᵢₘ) est déterminée en fonction des températures (Tᵢ, Tₑ) mesurées par le premier capteur (5) et le troisième capteur (7).

2. Appareil frigorifique selon la revendication 1, **caractérisé en ce que** le dispositif de commande (8) comprend une mémoire (10) qui enregistre des valeurs de la valeur limite (Tₗᵢₘ) pour différentes paires de température extérieure et température de la chambre de refroidissement.

3. Appareil frigorifique selon la revendication 2, **caractérisé en ce que** le dispositif de commande (8) comprend une unité d'interpolation pour calculer la valeur limite pour des paires de températures (Tᵢ, Tₑ), mesurées par le premier capteur (5) et le troisième capteur (7), à l'aide des valeurs enregistrées dans la mémoire (10).

4. Appareil frigorifique selon l'une quelconque des revendications précédentes, **caractérisé en ce que** les valeurs limites (Tₗᵢₘ) pour toutes les paires de température extérieure et température intérieure (Tᵢ, Tₑ) sont sélectionnées de telle manière qu'elles correspondent à une épaisseur de givre prédéfinie sur l'évaporateur (3).

5. Appareil frigorifique selon l'une quelconque des revendications 1 à 4, **caractérisé en ce que** les valeurs limites (Tₗᵢₘ) du deuxième capteur de température (6) sont modifiables au moyen du dispositif de commande (8).

6. Appareil frigorifique selon la revendication 5, **caractérisé en ce que** le dispositif de commande (8) est en mesure de mesurer le temps (t) nécessaire par le dispositif de chauffage (9) pour dégivrer l'évaporateur (3) et **en ce que**, lorsque ce temps est différent d'une valeur de consigne (lim1, lim2), il est en mesure de modifier les valeurs limites (Tₗᵢₘ) du deuxième capteur (6) de telle manière que le temps (t) nécessaire pour le dégivrage converge vers la valeur de consigne.

7. Appareil frigorifique selon la revendication 6, **caractérisé en ce que**, lorsqu'en cas d'une paire prédéfinie de température extérieure et température de la chambre de refroidissement (Tᵢ, Tₑ), le temps (t) nécessaire au dégivrage est différent de la valeur de consigne (lim1, lim2), le dispositif de commande (8) modifie les valeurs limites des paires de températures voisines de la paire définie plus fortement que celles des paires de températures plus éloignées.
